# EUROPÄISCHE PATENTANMELDUNG

(11) **EP 1 018 541 A1**
(43) Veröffentlichungstag der Anmeldung: **12.07.2000**
(21) Anmeldenummer: 99100154.6
(22) Anmeldetag: 07.01.1999
(51) Int. Cl.: C11D 1/62, C11D 3/20

(54) **Klare Weichspülmittelformulierungen**

(71) Anmelder: Goldschmidt Rewo GmbH & Co. KG, 36392 Steinau (DE)
(72) Erfinder: Fender, Michael, 36103 Flieden (DE); Köhle, Hans-Jürgen Dr., 36381 Schlüchtern (DE); Schüssler, Simone, 63619 Bad Orb (DE); Stark, Klaus, 63584 Gründau (DE)

(57) **Zusammenfassung**

Gegenstand der Erfindung sind Weichspülmittelformulierungen auf Basis ein oder mehrerer kationischer Tenside und mindestens einer weiteren Komponente, welche der Gesamtformulierung ein wasserhelles und klares Aussehen verleihen.

## Beschreibung

Gegenstand der Erfindung sind Weichspülmittelformulierungen auf Basis ein oder mehrerer kationischer Tenside und mindestens einer weiteren Komponente, welche der Gesamtformulierung ein wasserhelles und klares Aussehen verleihen.

Die Waschmittelindustrie hat im Laufe der Zeit Weichspülmittelformulierungen mit verbessertem Rücknetzvermögen, hoher Stabilität und gutem weichem Griff entwickelt. Die bei weitem meisten dieser Formulierungen kommen als wässrige Dispersionen in den Markt. Beispiele für die Formulierung von Dispersionen sind unter anderem in der DE 37 20 331, DE 42 03 489 und EP 0 413 249 beschrieben.

Die gemäß den dort gegebenen Vorschriften hergestellten Formulierungen sind jedoch nur mit hohem Energieaufwand herzustellen und neigen zu starken Viskositätsschwankungen, insbesondere bei hohen Lagertemperaturen. Desweiteren ist bekannt, daß Agglomerate in Weichspülerdispersionen zur Fleckenbildung auf den behandelten Textilien führen.
Unter dem gesteigerten ästhetischen Bewußtsein hat sich ein Vorurteil gegen die dispersen Weichspülerformulierungen etabliert. Seitens der Verbraucher ist ein steigendes Bedürfnis nach natürlich klar aussehenden Formulierungen festzustellen.

Es sind schon fließfähige, hochkonzentrierte bzw. klare Weichspülerformulierungen beschrieben worden wie beispielsweise in der DE 33 14 677, DE 36 08 093.

Die dort beschriebenen Hochkonzentrate, die in der Regel > 35 % quatemäre Weichspülerrohstoffe enthalten, haben jedoch den Nachteil, daß sich diese Formulierungen nur schwer mit Wasser verdünnen lassen bzw. daß während des Einspülens dieser hochkonzentrierten Formulierung in der Einspülkammer der Waschmaschine schwer wasserlösliche Gele entstehen und eine gleichmäßige Textilbehandlung nicht gewährleistet ist. Außerdem kommt es bei diesen hochkonzentrierten Weichspülern häufig zu Überdosierungen, was zu Fleckenbildung auf den so behandelten Geweben führt.

Aufgabe der vorliegenden Erfindung war es daher diese Nachteile des Standes der Technik zu vermeiden und Weichspülerformulierungen zur Verfügung zu stellen, welche eine im Vergleich zu den vergleichbaren Produkten des Standes der Technik ein mindestens gleich gutes Wirkungsspektrum aufweisen, darüber hinaus aber ein klares und wasserhelles Aussehen haben, deren Herstellung mit vermindertem energetischen Aufwand durchführbar ist und deren Handhabung bei den Endverbrauchern eine problemlose Anwendung gewährleistet.

Es wurde nun gefunden, daß Weichspülformulierungen, bestehend überwiegend aus kationischen Tensiden und 5-30 Gew%, bezogen auf Gesamtformulierung, einer weiteren Verbindung, diese Forderungen erfüllt.

Gegenstand der Erfindung sind daher klare und wasserhelle Weichspülmittelformulierungen, enthaltend
A) 15-35 Gew% mindestens einer quaternären Ammoniumverbindunge der allgemeinen Formel (I) und
B) 5-30 Gew% mindestens einer der Verbindungen der allgemeinen Formel (II)

   R⁶-(CH₂)ₐ-O(CH₂-CH₂(R⁴)-O-)ₙH

   mit der Bedeutung
   - R =: -CH₃, -CH₂-CH(R⁴)-OR¹, -CH₂-CH(R⁵)-OR², worin R⁴, R⁵ gleich oder verschieden H, -CH₃ sein können,
   - R¹, R² =: H, -C(O)-R³ worin R³ ein gegebenenfalls substituierter, mindestens eine Doppelbindung enthaltender Kohlenwasserstoffrest mit 13-19 C-Atomen, mit der Maßgabe, daß wenn R ≠ CH₃ ist R¹, R² min 1 bis 1,4 mal = H ist, und wenn R = CH₃ ist R¹, R² max 0,4 mal = H ist
   - R⁶ =: ein gegebenenfalls C₁₋₄-Alkylgruppen enthaltender Phenylrest oder verzweigter Alkylrest mit 3 bis 6 C-Atomen
   - n =: 0 bis 8,
   - a =: 0 oder 1
   - A⁻ =: Anion eines Quaternierungsmittels, insbesondere des Dimethylsulfats, Diethylsulfats, Methylchlorids sein kann und
C) 0,5- 18 Gew% üblicher Hilfs- und Zusatzstoffe und
D) ad 100 Gew% Wasser.

Ein weiterer Gegenstand sind wässrige Weichspülmittel in denen als Alkanolamine Methyldiethanolamin, Methylethanolisopropanolamin, Methyldiisopropanolamin, Triisopropanolamin oder Triethanolamin eingesetzt werden.

Ein weiterer Gegenstand sind wässrige Weichspülmittel auf Basis von Estern aus Fettsäuren und Alkanolaminen welche im Molverhältnis von 1:1,6 bis 1:2 umgesetzt werden.

Weitere Gegenstände der Erfindung sind durch die Ansprüche definiert.

Die erfindungsgemäß mitverwendeten quaternären Verbindungen der allgemeinen Formel (I) werden nach den auf diesem Gebiet allgemein bekannten Verfahren durch Veresterung von Alkanolaminen wie Triethanolamin (TEA), Methyl-diethanolamin(MDEA), Methyl-diisopropanolamin (MDIA), Methylethanol-isopropanolamin (MEIPA), Triisopropanolamin (TIPA) mit Fettsäure und anschließender Quaternierung hergestellt.

Besonders weit verbreitet sind Esterverbindungen auf Basis von Triethanolamin wie N-methyl, N,N-bis(beta-C₁₄₋₁₈-acyloxyethyl), N-beta-hydroxyethyl ammonium methosulfat), die unter Handelsnamen wie TETRANYL® AT 75 (Warenzeichen der KAO Corp.), STEPANTEX® VRH 90 (Warenzeichen der Stepan Corp.) oder REWOQUAT® WE 18 (Warenzeichen der Witco Surfactants GmbH) vertrieben werden.

Als Fettsäuren für die Veresterung bzw. Umesterung werden die auf diesem Gebiet bekannten und üblichen einbasischen Fettsäuren auf Basis natürlicher pflanzlicher oder tierischer Öle mit 6-22 Kohlenstoffatomen, insbesondere mit 14-18 Kohlenstoffatomen, eingesetzt, wie Ölsäure, Linolsäure, Linolensäure, und insbesondere Rapsölfettsäure, Sojaölfettsäure, Sonnenblumenölfettsäure, Tallölfettsäure welche allein oder in Mischung in Form ihrer Glyceride, Methyl- oder Ethylester oder als freie Säuren eingesetzt werden können. Geeignet sind prinzipiell alle Fettsäuren mit ähnlicher Kettenverteilung.

Der Gehalt dieser Fettsäuren bzw. Fettsäureester an ungesättigten Anteilen, wird - soweit dies erforderlich ist - durch die bekannten katalytischen Hydrierverfahren auf eine gewünschte Jodzahl eingestellt oder durch Abmischung von vollhydrierten mit nichthydrierten Fettkomponenten erzielt.

Die Jodzahl, als Maßzahl für den durchschnittlichen Sättigungsgrad einer Fettsäure, ist die Jodmenge, welche von 100 g der Verbindung zur Absättigung der Doppelbindungen aufgenommen wird.

Erfindungsgemäß bevorzugt sind Fettsäuren mit Jodzahlen im Bereich von ca. 40 bis 160 insbesondere aber Rapsölfettsäuren, Sonnenblumenölfettsäuren Sojaölettsäuren und Tallölfettsäuren, mit Jodzahlen im Bereich von ca. 80 bis 150. Sie sind handelsübliche Produkte und werden von verschiedenen Firmen unter deren jeweiligen Handelsnamen angeboten.
Die Veresterung oder Umesterung wird nach bekannten Verfahren durchgeführt. Hierbei wird das Alkanolamin mit der dem gewünschten Veresterungsgrad entsprechenden Menge an Fettsäure oder Fettsäureester, gegebenenfalls in Gegenwart eines Katalysators, z. B. Methansulfonsäure, unter Stickstoff bei 160-240°C umgesetzt und das sich bildende Reaktionswasser bzw. der Alkohol kontinuierlich abdestilliert, wobei zur Vervollständigung der Reaktion gegebenenfalls der Druck vermindert werden kann.

Zur Herstellung der Ester werden in erster Stufe die Fettsäuren und das Alkanolamin im Verhältnis so umgesetzt, daß im Hinblick auf die gewünschten anwendungstechnischen Eigenschaften der Endprodukte ein Veresterungsgrad von 1,6 bis 2,0 resultiert, erfindungsgemäß besonders bevorzugt ist ein Veresterungsgrad von 1,8 bis 2,0. Die so hergestellten Verbindungen sind technische Reaktionsmischungen, die überwiegend als Diester vorliegen.

Auch die anschließende Quaternierung erfolgt nach bekannten Verfahren. Erfindungsgemäß wird so verfahren, daß der Ester, gegebenenfalls unter Mitverwendung eines Lösungsmittels, vorzugsweise Isopropanol, Ethanol, 1,2-Propylenglykol und/oder Dipropylenglykol, bei 60-90°C mit equimolaren Mengen des Quaternierungsmittels unter Rühren, gegebenenfalls unter Druck, versetzt wird und die Vervollständigung der Reaktion durch Kontrolle der Gesamtaminzahl überwacht wird.

Beispiele für die mitverwendeten Quaternierungsmittel sind organische oder anorganische Säuren, vorzugsweise aber kurzkettige Dialkylphosphate und -sulfate wie insbesondere Dimethylsulfat, Diethylsulfat, Dimethylphosphat, Diethylphosphat, kurzkettige Halogenkohlenwasserstoffe, insbesondere Methylchlorid.

Für die Herstellung der quaternären Ammoniumverbindungen gemäß allgemeiner Formel (I) wurden folgend aufgeführten Fettsäuren mitverwendet.

### Fettsäure I (FS I)

Ölsäure mit einer Säurezahl von 198-204, einer Jodzahl von ca. 95 und einer C-Kettenverteilung von
- <C 16: ca. 4 %
- C 16: ca. 5 %
- C 16': ca. 5 % ( einfach ungesättigt)
- C 17: ca. 1 %
- C 18: ca. 2 %
- C 18': ca. 70 %
- C 18'': ca. 12 % ( zweifach ungesättigt)
- > C 18: ca. 2%

### Fettsäure II (FS II)

Rapsölfettsäure mit einer Säurezahl von 196-204, einer Jodzahl von ca. 98und einer C-Kettenverteilung von
- <C 16: ca. 2 %
- C 16: ca. 5 %
- C 16': ca. 1 %
- C 17:
- C 18: ca. 3 %
- C 18': ca. 73 %
- C 18'': ca. 14 %
- > C 18: ca. 2 %

### Fettsäure III (FS III)

Tallölfettsäure mit einer Säurezahl von 190-198, einer Jodzahl von ca. 150 und einer C-Kettenverteilung von
- C 16: ca. 1 %
- C 16': -
- C 17: -
- C 18: ca. 2 %
- C 18': ca. 37 %
- C 18'': ca. 60 %
- > C 18: ca. 1 %

Als Beispiel der quaternäre Ammoniumverbindungen gemäß Formel (I) wurden folgende Verbindungen eingesetzt:
- Komponente A1:: TEA: FS I = 1 : 1,75
- Komponente A2:: TEA: FS II = 1 : 2,0
- Komponente A3:: MDEA: FS I = 1 : 1,85
- Komponente A4:: MEIPA: FS II = 1 : 1,9
- Komponente A5:: MDIA: FSIII = 1 : 1,8

Die Komponenten A1 - A5 wurden mit Dimethylsulfat quaterniert und enthalten 10 Massen% Isopropanol als Lösungsmittel. Die folgenden Bezugnahmen auf die Komponenten A¹ bis A⁵ bedeuten diese quaternierten Verbindungen.
- Komponente B1:: R⁶ = Phenyl; R⁴ = H; n = 4
- Komponente B2:: R⁶ = i-C₄H₉ (ca 60 %)*; n = 0
*Wird unter dem Handelsnamen Isanol (Firma Biesterfeld, Hamburg) vertrieben
- Komponente B3:: R⁶ = i-C₄H₉ (ca 60 %)*; R⁴ = H; n = 2,7
- Komponente B4:: R⁶ = i-C₄H₉ (ca 60 %)*; R⁴ = CH₃; n = 2,7

Als Komponente B werden alkoxylierte Phenole, welche ein oder mehrere Alkylsubstituenten enthalten können, mitverwendet, wie beispielsweise ethoxylietes und/oder propoxyliertes Phenol, o/m/p-Kresol, Thymol, p-tert. Butyl-phenol, Benzylalkohol. Erfindungsgemäß können weiterhin gegebenenfalls alkoxylierte verzweigte kurzkettige Alkohole mit 3 bis 6 C-Atomen, wie Isopropanol, Butanol-2,2-Methyl-propanol-1,3-Methyl-butanol-1,2-Methyl-butanol-1, sowie deren Alkoxylierungsprodukte. Der Alkoxylierungsgrad ist 0 bis ca. 8, wobei erfindungsgemäß technische Mischungen mit einem mittleren Alkoxylierungsgrad von 0 oder >2,5 bis ca 3,5 bevorzugt sind. Die Verbindungen der Komponente B können als Mischung untereinander und/oder miteinander in Mengen von etwa 5 bis 30 Gew%, bezogen auf die Gesamtmischung, vorzugsweise in Mengen von 10 bis 25 Gew% eingesetzt werden.

Die Herstellung der Weichspülmittel erfolgt durch Emulgieren bzw. Lösen der quaternierten Verbindungen A¹ - A⁵ unter Mitverwendung von Verbindungen der allgemeinen Formel B, indem die jeweiligen Einzelkomponenten unter Rühren in Wasser gegeben werden. Hierbei können die prinzipiell die auf diesem Gebiet üblichen Verfahrensweisen angewendet werden.

Erfindungsgemäß geht man dabei so vor, daß Wasser bei Raumtemperatur vorgelegt wird, unter gutem Rühren erst die Farbstofflösung, dann die gegebenenfalls erforderliche Antischaumemulsion und schließlich der Weichmacher und die Komponente B) als Mischung oder in beliebiger Reihenfolge eingerührt wird. Danach wird Parfümöl zudosiert und gegebenenfalls eine bestimmte Menge einer Elektrolytlösung, um die Viskosität der Fertigformulierung zu reduzieren. Die erfindungsgemäßen Weichspülmittel können dabei die angebenenen Komponenten innerhalb der auf diesem Gebiet üblichen Grenzen enthalten, wie beispielsweise 15 bis 35 Gew% der Verbindungen der allgemeinen Formel A; 5 bis 30 Gew% mindestens eine der Verbindungen der allgemeinen Formel B; 0,5 bis 18 Gew% ein oder mehrere der üblichen Hilfs- und Zusatzstoffe wie beispielsweise
0,05 bis 1 Gew% Farbstoffen, 0,05 bis 1Gew% Konservierungsmitteln, 0,1 bis 12 Gew% kurzkettiger Alkohole/Diole mit 2 bis 6 C-Atomen, 0,1 bis 1 Gew% Entschäumungsmitteln sowie insbesondere 0,1 bis 1,5 Gew% eines Alkali- und/oder Erdalkalisalzes; 0,1 bis 1,5 Gew% Parfümöl und den Rest zu 100 Gew% (ad 100) Wasser.

Wie die zum bekannten Stand der Technik gehörenden Weichspülmittel werden die erfindungsgemäßen Weichspüler im Anschluß an den eigentlichen Waschvorgang im letzten Spülgang zugegeben. Die Anwendungskonzentration liegt nach dem Verdünnen mit Wasser je nach Anwendungsgebiet im Bereich von 0,1 bis 10 g Weichspülmittel pro Liter Behandlungsflotte.

### Beispiele:

### Allgemeine Vorschrift zur Herstellung klarer Weichspülerformulierungen:

Entmineralisiertes Wasser wird bei Raumtemperatur vorgelegt, die Farbstofflösung zugegeben und die quaternäre Ammoniumverbindung (Quat; Komponente A) wird unter ständigem Rühren langsam in die Wasserphase gemischt. Anschließend gibt man unter Rühren die Komponente B zu der Mischung aus Wasser und Quat bis diese bei 20°C klar gelöst ist. Diese Formulierung wird anschließend auf 4°C abgekühlt und muß bei dieser Temperatur klar transparent sein. Gegebenenfalls wird eine zusätzliche Menge Lösungsvermittler B eingerührt, bis die Mischung bei 4°C klar ist. Gleizeitig mit, vor oder nach der Zugabe der Komponente B können zur Erhöhung des Flammpunktes der Fertigformulierung Alkohole,vorzugsweise Glykole mit Siedepunkten > 120°C in die Reaktionsmischung eingerührt werden.
Anschließend wird das Parfümöl bei Raumtemperatur unter Rühren zugegeben und gegebenenfalls zur Einstellung der Viskosität bei hochviskosen Lösungen ein Zusatz von Mineralsalzen, um die Rühr- und Fließfähigkeit der Mischung zu verbessern.
Als Mineralsalze können insbesondere die Chloride der Alkali- oder Erdalkalimetalle in Mengen von etwa 0,1 bis 1,5 Gew%, vorzugsweise in Form ihrer 10 bis 30 %igen wässrigen Lösungen, insbesondere eine wässrige Calciumchlorid-Lösung, mitverwendet werden.

| Beispiel 1: | |
|---|---|
| Wasser | 47,4 Massenteile |
| Farbstoff* | 0,8 Massenteile |
| Komonente A1 | 30,6 Massenteile |
| Komponente B1 | 18,0 Massenteile |
| | Produkt ist bei 20°C klar |
| Propylenglykol | 2,0 Massenteile |
| | **Produkt ist bei 4°C klar** |
| Parfümöl** | 0,8 Massenteile |

| | |
|---|---|
| Farbstoff*: 1 %ige Lösung SANDOLAN®Walkblau NBL 150 der Fa. Sandoz | |
| Parfümöl**: Fragrance® D 60515 W der Fa. Haarmann und Reimer GmbH | |

| Beispiel 2: | |
|---|---|
| Wasser | 47,4 Massenteile |
| Farbstoff* | 0,8 Massenteile |
| Komonente A4 | 30,6 Massenteile |
| Komponente B1 | 22,0 Massenteile |
| | Produkt ist bei 20°C klar |
| Komponente B2 | 2,0 Massenteile |
| | Produkt ist bei 4°C klar |
| Parfümöl** | 0,8 Massenteile |

| | |
|---|---|
| Farbstoff* 1 %ige Lösung SANDOLAN® Walkblau NBL 150 der Fa. Sandoz | |
| Parfümöl**: Fragrance® D 60515 W der Fa. Haarmann und Reimer GmbH | |

| Beispiel 3: | |
|---|---|
| Wasser | 59,4 Massenteile |
| Farbstoff* | 0,8 Massenteile |
| Komonente A3 | 30,6 Massenteile |
| Komponente B2 | 10,0 Massenteile |
| Parfümöl** | 0,8 Massenteile |
| CaCl₂-Lösung*** | 1,0 Massenteile |
| | Produkt ist bei 20°C und bei 4°C klar |

| | |
|---|---|
| Farbstoff* 1 %ige Lösung SANDOLAN® Walkblau NBL 150 der Fa. Sandoz | |
| Parfümöl**: Fragrance® D 60515 W der Fa. Haarmann und Reimer GmbH | |
| CaCl₂-Lösung***: 25 Gew% in Wasser | |

| Beispiel 4: | |
|---|---|
| Wasser | 51,4 Massenteile |
| Farbstoff* | 0,8 Massenteile |
| Komonente A4 | 30,6 Massenteile |
| Komponente B2 | 6,0 Massenteile |
| Hexylenglykol | 12,0 Massenteile |
| Parfümöl** | 0,8 Massenteile |
| | Produkt ist bei 20°C und bei 4°C klar |

| | |
|---|---|
| Farbstoff* 1 %ige Lösung SANDOLAN® Walkblau NBL 150 der Fa. Sandoz | |
| Parfümöl**: Fragrance® D 60515 W der Fa. Haarmann und Reimer GmbH | |

| Beispiel 5: | |
|---|---|
| Wasser | 44,9 Massenteile |
| Farbstoff* | 0,8 Massenteile |
| Komonente A2 | 30,6 Massenteile |
| Komponente B3 | 12,5 Massenteile |
| Hexylenglykol | 12,0 Massenteile |
| Parfümöl** | 0,8 Massenteile |
| | Produkt ist bei 20°C und bei 4°C klar |

| | |
|---|---|
| Farbstoff* 1 %ige Lösung SANDOLAN® Walkblau NBL 150 der Fa. Sandoz | |
| Parfümöl**: Fragrance® D 60515 W der Fa. Haarmann und Reimer GmbH | |

| Beispiel 6: | |
|---|---|
| Wasser | 55,4 Massenteile |
| Farbstoff* | 0,8 Massenteile |
| Komonente A1 | 30,6 Massenteile |
| Komponente B4 | 10,0 Massenteile |
| Komponente B2 | 6,0 Massenteile |
| Parfümöl** | 0,8 Massenteile |
| | Produkt ist bei 20°C und bei 4°C klar |

| | |
|---|---|
| Farbstoff* 1 %ige Lösung SANDOLAN® Walkblau NBL 150 der Fa. Sandoz | |
| Parfümöl**: Fragrance® D 60515 W der Fa. Haarmann und Reimer GmbH | |

| Beispiel 7: | |
|---|---|
| Wasser | 46,4 Massenteile |
| Farbstoff* | 0,8 Massenteile |
| Komonente A5 | 30,6 Massenteile |
| Komponente B4 | 13,0 Massenteile |
| Dipropylenglykol | 5,0 Massenteile |
| Parfümöl** | 0,8 Massenteile |
| | Produkt ist bei 20°C und bei 4°C klar |

| | |
|---|---|
| Farbstoff* 1 %ige Lösung SANDOLAN® Walkblau NBL 150 der Fa. Sandoz | |
| Parfümöl**: Fragrance® D 60515 W der Fa. Haarmann und Reimer GmbH | |

## Patentansprüche

1. Klare Weichspülmittelformulierungen, enthaltend
A) 15-35 Gew% mindestens einer quaternären Ammoniumverbindungen der allgemeinen Formel (I) und
B) 5-30 Gew% mindestens einer der Verbindungen der allgemeinen Formel (II)
R⁶-(CH₂)ₐ-O(CH₂-CH₂(R⁴)-O-)ₙ H
mit der Bedeutung
R = -CH₃, CH₂-CH(R⁴)-OR¹, -CH₂-CH(R⁵)-OR², worin R⁴, R⁵ gleich oder verschieden H, -CH₃ sein können,
R¹, R² = H, -C(O)-R³ worin R³ ein gegebenenfalls substituierter, mindestens eine Doppelbindung enthaltender Kohlenwasserstoffrest mit 13-19 C-Atomen, mit der Maßgabe, daß wenn R ≠ CH₃ ist R¹, R² min 1 bis 1,4 mal = H ist,und wenn R = CH₃ ist R¹, R² max 0,4 mal = H ist
R⁶ = ein gegebenenfalls C₁₋₄-Alkylgruppen enthaltender Phenylrest oder verzweigter Alkylrest mit 3 bis 6 C-Atomen
a = 0 oder 1
n = 0 bis 8,
A⁻ = Anion eines Quaternierungsmittels, insbesondere des Dimethylsulfats, Diethylsulfats, Methylchlorids sein kann und
C) 0,5- 18 Gew% üblicher Hufs- und Zusatzstoffe und
D) ad 100 Gew% Wasser.

2. Weichspülmittel gemäß Anspruch 1, dadurch gekennzeichnet, daß als Alkanolamin mindestens eine der Verbindungen aus der Gruppe Methyldiethanolamin, Methylethanolisopropanolamin, Methyl-diisopropanolamin, Triisopropanolamin, Triethanolamin eingesetzt eingesetzt wird.

3. Weichspülmittel gemäß Ansprüche 1 und 2, dadurch gekennzeichnet, daß Fettsäuren und Alkanolamine im Molverhältnis von 1 : 1,6 bis 1 : 2 umgesetzt werden.

4. Weichspülmittel gemäß Anspruch 1, dadurch gekennzeichnet, daß als Fettsäure mindestens eine der Verbindungen aus der Gruppe der Rapsölfettsäuren, Sonnenblumenölfettsäuren Sojaölettsäuren ,Tallölfettsäuren eingesetzt wird.

5. Weichspülmittel gemäß Ansprüche 1 bis 4, dadurch gekennzeichnet, daß Fettsäuren mit Jodzahlen im Bereich von ca 40 bis 160 eingesetzt werden.

6. Weichspülmittel gemäß Ansprüche 1 bis 4, dadurch gekennzeichnet, daß Fettsäuren mit Jodzahlen im Bereich von ca 80 bis 150 eingesetzt werden.

7. Weichspülmittel gemäß Anspruch 1, dadurch gekennzeichnet, daß als Komponente B) ethoxyliertes oder propoxyliertes Phenol, Benzylalkohol, Isopropanol und/oder Isobutanol mit einem mittleren Alkoxylierungsgrad von >2,5 bis 3,5 mitverwendet wird.
